# EUROPÄISCHE PATENTSCHRIFT

(11) **EP 0 235 658 B1**
(45) Veröffentlichungstag und Bekanntmachung des Hinweises auf die Patenterteilung: **22.11.1990**
(21) Anmeldenummer: 87102170.5
(22) Anmeldetag: 16.02.1987
(51) Int. Cl.: A47K 3/22

(54) **Trennwand, insbesondere für eine Eckdusche**
Partition, especially for a corner shower
Cloison, notamment pour douche d'angle

(30) Priorität: 22.02.1986 DE 3605770
(43) Veröffentlichungstag der Anmeldung: 09.09.1987
(73) Patentinhaber: ALTURA LEIDEN HOLDING B.V., Maastricht (NL); Duscholux GmbH, D-69198 Schriesheim (DE)
(72) Erfinder:
(74) Vertreter: Klose, Hans, Dipl.-Phys.

(56) Entgegenhaltungen:
- BE-A- 733 575
- DE-C- 644 661
- FR-A- 751 229

## Beschreibung

Die Erfindung bezieht sich auf eine Trennwand, insbesondere für eine Eckdusche, gemäß den im Oberbegriff des Patentanspruchs 1 angegebenen Merkmalen.

Aus der DE-A-33 09 606 ist eine derartige Trennwand bekannt, welche vier plane Türelemente aufweist. Es sind jeweils zwei dieser Türelemente an ihren Längskanten aneinander gelenkt. Die derart gebildeten Paare mit jeweils zwei planen Türelementen sind gegeneinander in der Führungsschiene verschiebbar, um den Einstiegesbereich abzuschließen oder freizugeben. Jedes Türelement ist mittels separaten Führungselementen in der Führungsschiene verschiebbar gelagert. Ferner weist jedes Türelement einen Rahmen auf, in welchen eine transparente Scheibe oder dergliechen eingesetzt ist, wobei sich ein relativ hoher Aufwand für die Fertigung und Montage ergibt. Ferner erfordert das Aneinanderlenken von jeweils zwei Türelementen einen entsprechenden Aufwand, zumal mittels flexiblen Bändern oder dergleichen auch eine zuverlässige Abdichtung im Bereich der Längskanten zu erfolgen hat. Um eine zuverlässige und leichte Bewegbarkeit zu gewährleisten, müssen die Führungselemente sämtlicher Türelemente sehr exakt montiert und eingestellt werden, um ein Klemmen der Führungskörper in der Führungsschiene zu vermeiden; auch insoweit ist der Montageaufwand nicht unterheblich groß.

Ferner ist aus der FR-A-751 229 eine Telefonzelle mit gebogenen Türen bekannt. Diese Türen erstrecken sich jeweils über einen Winkelbereich von 45 Grad. Zu beiden Seiten des Einstiegsbereichs ist jeweils ein gleichfalls über einen Winkelbereich von 45 Grad gebogenes Wandelement vorhanden. Hinter diese gebogenen Wandelemente werden die gebogenen Türelemente beim Freigeben des Einstiegsbereiches geschwenkt. In Verlängerung der beiden gebogenen Wandelemente ist in Richtung zur Rückwand der Telefonzelle hin jeweils ein ebenes Wandelement angeordnet; diese beiden ebenen Wandelemente sind im wesentlichen parallel zueinander ausgerichtet und stehen jeweils im rechten Winkel zur Rückwand der Telefonzelle. Die Führungselemente der Türelemente sind in der Nähe der jeweiligen vertikalen Längskante des Türelementes angeordnet.

Aus dem DE-U-85 12 641 ist eine Duschkabine aus vorgefertigten zylindrischen Teilen bekannt, welche vertikal übereinander angeordnet sind. Die Einstiegsöffnung kann mittels einer gebogenen Schiebetür abgeschlossen werden, deren Krümmungsradius entsprechend den zylindrischen Teilen vorgegeben ist. Mit den zylindrischen Teilen der Duschkabine liegt auch der Krümmungsradius der Schiebetür fest. Eine Anpassung der Tür an unterschiedliche Krümmungsradien oder Größen in einem Einstiegsbereich erfolgt nicht. Zur Aufhängung oder Führung der Schiebtür sind dem genannten DE-U keine Angaben zu entnehmen.

Ferner ist aus dem DE-U-8416939 eine Duschkabine mit einer etwa quadratischen Grundplatte und mit kreisringförmigen Führungsschienen für entsprechend gebogene Türen bekannt. Diese Duschkabine weist ein als Formteil ausgebildetes Wandelement auf, das an einer geraden Wand, also nicht in einer Ecke, eines Duschraumes angeordnet wird. Die Duschkabine erfordert einen großen Platzbedarf und große Türen, welche sich über einen Winkelbereich von wenigstens 120 Grad erstrecken müssen. Hierdurch ergeben sich ein entsprechender Fertigungsaufwand und hohe Lagerhaltungs- und Transportkosten.

Ferner ist aus der DE-C-34 29 053 eine Duschabtrennung mit Türelementen bekannt, welche in der Höhe einstellbare Führungselemente bzw. Führungsrollen aufweisen. Diese Führungsrollen sind auf Exzenter-Bolzen angeordnet, die jeweils in einer Führungsleiste des Türelements festgelegt sind. Hierzu ist in der Führungsleiste jeweils vom Ende her ein Langloch eingebracht, in welches der Exzenter-Bolzen einführbar und mittels eines Eingriffselements festgelegt ist. Die Festlegung des Exzenter-Bolzens und somit des Führungselements erfolgt also im Bereich der vertikalen Längskante des Türelements und ein sich über eine größere Länge der genannten Führungsleiste erstreckendes Langloch ist im Hinblick auf die geforderte Stabilität nicht zweckmäßig. Da des Eingriffselement Bestandteil eines Verbindungsteils zwischen der genannten Führungsleiste und einem vertikalen Rahmenprofil ist, kann die Festlegung nur im Bereich der vertikalen Längskante des Türelements erfolgen.

Der Erfindung liegt die Aufgabe zugrunde, die Trennwand der eingangs genannten Art mit geringem Aufwand dahingehend weiterzubilden, daß die Anzahl der Einzelteile reduziert wird und bei geringem Montageaufwand eine exakte Ausrichtung der Türelemente ermöglicht werden kann.

Die Lösung dieser Aufgabe erfolgt gemäß den im Kennzeichen des Patentanspruchs 1 angegebenen Merkmalen.

Die erfindungsgemäße Trennwand zeichnet sich durch einen funktionsgerechten Aufbau aus und gewährleistet bei einfacher Konstruktion eine spritzwasserdichte Absperrung des Einstiegsbereichs. Die beiden jeweils koaxial zum gebogenen Teil der Führungsschiene gebogenen Türelemente ermöglichen ein ansprechendes Design, wobei mit wenigen Bauteilen und in einfacher Weise eine vertikale Ausrichtung vorgenommen werden kann. Die beiden Türelemente erstrecken sich über einen Winkelbereich zwischen 40 bis 50 Grad und erfordern kein allzugroßes Transportvolumen ung gleichwohl ergibt sich eine vergleichsweise einfache Handhabung bei der Montage. Die in dem ersten Abstand zueinander angeordneten Führungselemente weisen jeweils zu der benachbarten vertikalen Längskante des Türelements einen vorgegebenen zweiten Abstand auf, wobei der erste Abstand um einen Faktor zwischen 1, 4 und 2 größer ist als der zweite Abstand. Hierdurch wird gewährleistet, daß die Führungselemente klein ausgebildet werden können und ferner wird eine stabile Aufhängung erreicht. Die gebogenen Türelemente können somit möglichst nahe an den Führungsschienen angeordnet werden, ohne beim Freigeben des Einstiegsbereiches mit den geraden Endbereichen der Führungsschienen in Kontakt zu gelangen. Mittels des in der Höhe einstellbar ausgebildeten Führungselements kann eine genaue vertikale Ausrichtung der Türe hergestellt werden.

Die Führungselemente weisen zur jeweiligen Längskante zweckmäßig jeweils den gleichen Abstand auf und bei freigegebenem Einstiegsbereich befindet sich das Türelement entsprechend symmetrisch hinter dem feststehenden Wandelement. Pro Türelement wird bevorzugt nur ein einziges Führungselement mit einem Exzenter- Bolzen oder einer vergleichbaren Einrichtung zur Höheneinstellung versehen. Das andere Führungselement ist mit dem Türelement starr verbunden, wodurch eine einfache Konstruktion und gleichwohl eine einfache Ausrichtung des Türelements erreicht wird.

Zu beiden Seiten des Einstiegsbereichs können an den dort vorhandenenen Seitenprofilen Stege angeordnet sein und in Verbindung mit Dichtelementen, die an den äußeren Rändern der beiden gegeneinander aufschwenkbaren Türelemente angeordnet sind, wird mit geringem Aufwand eine funktionssichere Abdichtung in geschlossenem Zustand gewährleistet. Die Stege weisen im wesentlichen die gleiche Breite wie die Führungsschienen auf und das jeweilige Dichtungselement hintergreift die Rückseite der Stege, wobei ein großer Überlappungsbereich zwecks sicherer Abdichtung gegeben ist.

In einer besonderen Ausgestaltung weist jedes Türelement eine obere horizontale Profilschiene mit einer sich in Längsrichtung erstreckenden inneren Hohlkammer auf, in welche die Führungselemente eingesetzt sind. Sowohl das feste als auch das in der Höhe einstellbare Führungselement werden von den Stirnseiten bzw. Längskanten her in die Profilschiene eingeschoben und dort mittels Schrauben oder ähnlichem verankert. Eine kostengüngstige Montage kann mit wenigen Handgriffen durchgeführt werden. Das verstellbare Führungselement weist zweckmäßig auf der Außenseite des Exzenterbolzens eine Rastfläche auf, auf welcher ein verstellbarer Rastarm oder dergleichen aufliegt. Damit ist in einfacher Weise eine Drehsicherung des Exzenterbolzens und damit eine Fixierung der Höheneinstellung gewährleistet. Andererseits kann der Exzenterbolzen mit einem relativ geringen Kraftaufwand zur Vorgabe der Höheneinstellung gedreht werden.

Um eine einfache und gleichwohl stabile Ausbildung der Führungselemente zu erhalten, sind diese in einer besonderen Ausgestaltung zur Mittenebene aus der jeweiligen Radialebene um einen vorgegebenen kleinen Winkel verschwenkt. Dieser Winkel liegt zweckmäßig im Bereich zwischen 3 bis 7°. Durch diese Ausbildung kann auch bei fester Anordnung der Führungselemente, die also nicht um eine vertikale Achse drehbar sein müssen, eine leichte Verschiebbarkeit der Türen sichergestellt werden. Die Türen sind in der Profilschiene, und zwar sowohl in dem geraden als auch in dem gebogenen Bereich bei geringem Kraftaufwand leichtgängig zu verschieben, wobei zu hohe Reibungskräfte oder gar ein Klemmen zuverlässig vermieden werden.

Die Erfindung wird anhand der in der Zeichnung dargestellten Ausführungsbeispiele näher erläutert. Es zeigen:
Fig. 1 perspektivisch eine Ansicht der Trennwand, und zwar vom Innenraum, wobei die Einstiegsöffnung mit zwei gebogenen Türelementen verschlossen ist,
Fig. 2 eine Aufsicht von oben auf die in einer Raumecke eingebaute Trennwand gemäß Fig. 1,
Fig. 3 eine Aufsicht ähnlich Fig. 2, jedoch mit geöffneten Türelementen,
Fig. 4, 5 Schnitte entlang den Schnittlinien IV bzw. V gemäß Fig. 3,
Fig. 6 eine Ansicht aur ein Türelement und teilweise einen Schnitt entlang Schnittlinie VI gemäß Fig. 5,
Fig. 7 eine Ansicht von oben auf ein gebogenes Türelement, das gemäß Fig. 3 hinter das feststehende Wandelement geschoben ist, welches als Schnitt in einer horizontalen Ebene dergestellt ist.

Fig. 1 zeigt eine Duschwanne 2 mit zwei rechtwinklig zueinander angeordneten hinteren Rändern 4 und einem vorderen gebogenen Rand 6. Auf dem gebogenen Rand 6 ist die Trennwand mit einer unteren Führungsschiene 8 und einer oberen Führungsschiene 10 angeordnet. Die Trennwand enthält zwei ebene, feststehende seitliche Wandelemente 12, 14, die mit den beiden Führungsschienen 8, 10 mittels Schrauben oder dergleichen fest verbunden sind. Die Führungsschienen 8, 10 sind an den Rückseiten der ebenen Wandelemente 12, 14, also für einen außerhalb der Duschwanne 2 befindlichen Betrachter hinter den Wandelementen 12, 14, angeordnet. In der oberen Führungsschiene sind zwei gebogene Türelemente 16, 18 mittels nachfolgend noch zu erläuternden Führungselementen aufgehängt und verschiebbar gelagert. Die Wandelemente 12, 14 und ebenso die Türelemente 16, 18 enthalten jeweils einen aus Profilschienen aufgebauten Rahmen, in welchen in gewohnter Weise eine transparente Scheibe aus einem Kunststoff oder Glas eingesetzt ist. Die Türelemente 16, 18 können entlang der Führungsschienen zur Seite hinter die eben ausgebildeten Wandelemente 12, 14 geschoben werden, um so den Einstiegsbereich 20 frei zu geben.

Fig. 2 zeigt eine Aufsicht auf die Trennwand samt Duschwanne 2 von oben, welche in die Ecke zweier Raumwände 22, 24 eingebaut sind. Es ist hier gut die gebogene Ausbildung der Türelemente 16, 18 entsprechend dem gebogenen Bereich 26 der oberen Führungsschiene 10 zu erkennen; entsprechend weist auch die untere Führungsschiene eine gebogenen Bereich auf. Die horizontalen oberen und unteren Profilschienen 28, 30 der Türelemente sind entsprechend gebogen. Die vertikalen Profilschienen 31,33 sind gerade. Die Führungsschienen sind im Bereich der ebenen Wandelemente 12, 14 gerade ausgebildet. Die Türelemente 16, 18 sind in der oberen Führungsschiene 10 mittels zwei Führungsele menten 32, 34 verschiebbar aufgehängt, wobei das eine Führungselement 32 fest angeordnet und das Führungselement 34 einstellbar ist. Die beiden Wandelement 12, 14 weisen vertikale Seitenprofile 13, 15 auf, welche den Einstiegsbereich begrenzen. Die Türelemente 16, 18 sind jeweils über einen Winkelbereich 35 von näherungsweise 45° gebogen. Erfindungsgemäß sind die beiden Profilschienen 28, 30 koaxial zu dem gebogenen Bereich 26 der oberen bzw. unteren Führungsschiene 10 bzw. 8 angeordnet, und zwar in Blickrichtung von außen auf die Duschwanne 2 hinter den genannten Führungsschienen.

Fig. 3 zeigt eine Aufsicht ähnlich Fig. 2, wobei nunmehr die beiden Türelemente 16,18 hinter die feststehenden Wandelemente 12, 14 geschoben sind, um den Einstiegsbereich 20 frei zu geben. Die Führungselemente 32, 34 sind je in einem Abstand 36, 38 zu den Längskanten 40, 42 derart angeordnet, daß die obere Profilschiene 28 einen hinreichend kleinen Abstand zum geraden Bereich der oberen Profilschiene 28 aufweist, um eine Berührung zu vermeiden. Entsprechendes gilt auch für die untere Profilschiene und dort angeordneten Führungselemente bzw. Gleiter. Der Abstand 39 zwischen den beiden Führungselementen 32, 34 ist um einen Faktor kleiner 2, zweckmäßig im Bereich zwischen 1,4 und 1,6 größer als der obengenannte Abstand 36, 38. Hierdurch wird einerseits eine stabile Aufhängung erreicht und andererseits kann die freie Länge der Führungselemente und ebenso der Gleiter klein gehalten werden.

Fig. 4 zeigt einen Schnitt entlang Schnittlinie IV, wobei das Wandelement 12 nur schematisch angedeutet ist. Die obere Profilschiene 28 weist im Inneren einen Hohlraum auf, in welchem das feste Führungselement 32 eingeschoben und mit einer Schraube befestigt ist. Das Führungselement 32 enthält an einem starren Arm 44 eine mittels Kugellagern drehbar angeordnete Führungsrolle 46, welche in eine Führungsbahn 48 der oberen Führungsschiene 10 abrollen kann. Die Führungsschiene 10 ist als ein Hohlkammerprofil ausgebildet, und in der gleichen Führungsbahn 48 laufen auch die entsprechend ausgebildeten Führungselemente des anderen Türelementes. An der Unterseite vom Türelement 16 ist ein weiteres Führungselement, das als ein Gleiter 50 ausgebildet ist, zu erkennen. Dieser Gleiter 50 greift von unten in eine Führungsbahn 52 der unteren Führungsschiene 8 ein. Der Gleiter 50 befindet sich vertikal unterhalb des Führungselemente 32. Mit der strichpunktierten Linie ist ein Steg 49 vom vertikalen Seitenprofil des Wandelementes 12 angedeutet. Dieser Steg 49 liegt vor der Zeichenebene und weist eine Breite 51 auf, die im wesentlichen gleich groß ist wie die Breite der Führungsschienen 8 oder 10. Die Höhe 53 vom Steg 49 entspricht dem lichten Abstand zwischen den Führungsschienen 8, 10. Dieser erfindungsgemäße Steg dient zum Abschluß des freien Raumes zwischen den beiden Führungsschienen 8, 10 an der Seite der Einstiegsöffnung, wobei das Türo/^{g}m^{g}nt ein nachfolgend noch ₂u erläuterndes Dichtelement aufweist.

Fig. 5 zeigt einen Schnitt ähnlich Fig. 4, jedoch im Bereich des einstellbaren Führungselementes 34, wobei der Einfachheit halber die gebogene Ausbildung des Türelementes 16 nicht dargestellt ist. Das Führungselement 34 enthält einen Exzenterbolzen 54, der wiederum in die Hohlkammer der oberen Profilschiene 28, und zwar von der Längskante des Türelementes her, eingesetzt ist. Die obere Profilschiene 28 weist eine sich über die gesamte Länge erstreckende Längsnut 56 auf, so daß der Exzenterbolzen 54 entsprechend in den Hohlraum eingeschoben werden kann. Der Exzenterbolzen 54 enthält einen exzentrisch angeordneten Zapfen 58, auf welchem wiederum mittels eines Kugellagers eine Führungsrolle 60 drehbar angeordnet ist. Die Profilschiene 28 enthält an ihrer Innenseite 62 eine Bohrung 64, durch welche ein geeignetes Werkzeug, insbesondere ein Schraubenzieher, in einen Schlitz 66 einführbar ist. Durch Drehen des Exzenterbolzens 54 um seine zentrale Achse 68 wird der vertikale Abstand des Zapfens 58 zur Mittensachse 68 geändert, wodurch das Türelement 16 auch seine Höhenausrichtung bezüglich der oberen Führungsschiene 10 ändert. Vergleicht man die Darstellungen von 4 und 5, so ist gemäß Fig. 5 das Türelement 16 etwas tiefer aufgehängt. Insgesamt würde also das Türelement 16 entsprechend schief in der Trennwand hängen. Es ist ersichtlich, daß folglich bei nicht exakt horizontaler Ausrichtung der oberen Führungsschiene 10 durch Verstellung des einstellbaren Führungselementes 34 die exakte vertikale Ausrichtung des Türelementes vorgegeben werden kann. Im Inneren der oberen Profilschiene 28 befindet sich ein Befestigungsteil 70, mit welchem die Festlegung des Exzenterbolzens 54 sowohl in Längsrichtung der Profilschiene 28 als auch bezüglich dessen Drehstellung um die Achse 68 erfolgt. Die obere Führungsschiene 10 weist im Bereich der Führungsbahn 48 in der Mitte einen vertikalen Steg 80 auf, der zwei vertikal beabstandete Kastenprofilteile 82, 84 miteinander verbindet. Hierdurch wird eine wesentliche Versteifung der Profilschiene 10 erreicht. Die obere Profilschiene 10 ist ebenso wie die untere Profilschiene 8 quer zur Führungsbahn 48 relativ schmal ausgebildet. Erfindungsgemäß ist die vertikale Höhe wenigstens doppelt so groß wie die horizontale Breite der beiden Führungsschienen 8, 10. Die Führungsschienen 8,10 können folglich mit geringem Aufwand in der erläuterten Weise gebogen werden. Entsprechend dem oben genannten Gleiter ist unter dem Führungselement 34 ein weiterer Gleiter 55 angeordnet. Auch diese beiden Gleiter weisen zueinander bzw. zu den Längskanten in Rahmen der Erfindung die gleichen Abstände auf, wie die Führungselemente an der oberen Profilschiene 28.

In Fig. 6 ist die Profilschiene 28 teilweise aufgeschnitten, so daß hier die Längsnut 56 auf der der Führungsschiene 10 zugewandten Seite der Profilschiene 28 gut zu erkennen ist. Der Befestigungsteil 70 enthält zwei Rastarme 72, welche die mit Zähnen oder Rastnuten 74 versehene Außenfläche des Exzenterbolzens 54 umgreifen. Die Rastarme 72 weisen innen entsprechende Zähne oder dergleichen auf, welche in die besagten Zähne oder Rastnuten 74 eingreifen und eine Arretierung des Exzenterbolzens in der jeweiligen Drehstellung ergeben. Der Befestigungsteil 70 besteht aus einem geeigneten elastischen, nachgiebigen Werkstoff, insbesondere Kunststoff. Wird ein Schraubenzieher in den Schlitz 66 eingefuhrt, so kann der Exzenterbolzen zwecks Höheneinstellung des Türelementes 16 gedreht werden. Die Rastarme und Rastnuten sowie die Elastizität sind derart aufeinander abgestimmt, daß einerseits eine zuverlässige Arretierung gewährleistet wird und andererseits mit einem nicht allzu hohen Kraftaufwand die Einstellung vorgenommen werden kann. Der Befestigungsteil 70 ist mittels einer Schraube 76 in der Profilschiene 28 festgelegt. Vor der Montage wird der Befestigungsteil 70 mit seinen Rastarmen 72 auf den Exzenterbolzen, und zwar in Richtung der zentralen Achse, also senkrecht zur Zeichenebene, aufgeschoben. Nachfolgend werden der Befestigungsteil 70 und der Exzenterbolzen 54 gemeinsam von der Längsseite 78 her in den Hohlraum eingeschoben und mittels der Schraube 76 in der dargestellten Weise befestigt. Dies erfolgt vor dem Zusammenbau mit der vertikalen Profilschiene 80 des Rahmens von Türelement 16. Mit dem Befestigungsteil 70 erfolgt somit einerseits die Festlegung längs der Profilschiene 28 und andererseits auch die Drehsicherung des Exzenterbolzens 54. Der an der unteren Profilschiene 30 angeordnete Gleiter 55 befindet sich vertikal unterhalb des Exzenterbolzens 54 und weist zu der seitlichen Längskante 42 den gleichen Abstand wie das obere einstellbare Führungselement 34 auf.

Fig. 7 zeigt vergrößert eine Aufsicht auf das Türelement 18 sowie einen horizontalen Schnitt durch das Wandelement 14, und zwar in der Stellung entsprechend Fig. 3. Die Führungselemente 32, 34 sind bezüglich der jeweiligen Radialebene 86, 88 um einen Winkel 92, 94 in Richtung zur Mittenebene 90 des Türelements 18 versetzt angeordnet. Die Drehachsen 87, 89 der Führungsrollen 46, 47 sind entsprechend zur Mittenebene 90 im Rahmen dieser Erfindung geschwenkt. Die Führungsbahn 48 der oberen Führungsschiene, welche vor der Zeichenebene liegt, ist durch gestrichelte Linien angedeutet. Die Führungsrolle 46 weist zur Führungsbahn 48 einen Winkel 93 auf. Ohne Schrägstellung entsprechend dem Winkel 92 wäre der genannte Winkel 93 der Führungsrolle 46 zur Führungsbahn 48 und folglich auch der Rollwiderstand im geraden Bereich der Führungsschiene erheblich größer. Hingegen wäre ohne die erfindungsgemäße Verschwenkung der Führungsrollen 46, 47, also bei Ausrichtung der Drehachsen 87, 89 in den Radialebenen, der Rollwiderstand im gebogenen Bereich der Führungsschiene beträchtlich niedriger. Mit anderen Worten, wird ohne die erfindungsgemäße Verschwenkung der Führungsrollen das Türelement aus dem geraden Bereich zu dem gebogenen Bereich geschoben, so wird der Rollwiderstand im Laufe dieser Bewegung immer kleiner. Beim Schließen der Türelemente müßte der Benutzer zuerst eine große Kraft aufwenden mit der Folge, daß im gebogenen Bereich die Türen dann sehr leichtgängig rollen und in der Mitte mit erheblicher Wucht aufeinander prallen. Große Belastungen und ein erheblicher Verschleiß wären die Folge. Aufgrund der erfindungsgemäßen Schrägstellung der Führungselemente wird mit geringem konstruktivem Aufwand sichergestellt, daß der Rollwiderstand beim Verschieben der Türelemente sowohl im geraden als auch im gebogenen Bereich der Führungsschiene weitgehend gleich groß ist. Aufgrund der oben erläuterten Abstände der Führungselemente 32, 34 zu den Längskanten 40, 42 bzw. untereinander kann die Länge 99 relativ kurz gehalten werden und gleichwohl wird eine stabile Aufhängung erreicht. Wären die Führungselemente 32, 34 jeweils näher zur Mittenebene 90 angeordnet, so könnten zwar die Führungselemente kürzer ausgebildet werden, doch wäre dann die Stabilität der Aufhängung des Türelements nicht mehr sichergestellt. Bei einem größeren Abstand der Führungselemente 32, 34 zueinander müßten die Führungselemente entsprechend länger ausgebildet werden. Im geschlossenen Zustand würde dann das Türelement einen zu großen Abstand zur Führungsschiene aufweisen und es waren zusätzliche Maßnahmen erforderlich, um im Bereich der unteren Führungsschiene ein Herausspritzen von Wasser zu vermeiden. Durch die angegebene Auslegung wird eine diesbezüglich günstiger Kompromiß mit geringem Aufwand erzielt.

Vom feststehenden Wandelement 14 sind das vertikale Seitenprofil 15 sowie die Kunststoffplatte 95 gut zu erkennen. Der Steg 49 vom Seitenprofil weist im wesentlichen die gleiche Breite wie die Führungsschiene 8 auf. Im oberen Teil der Fig. 7 ist durch strichpunktierte Linie 96 das Türelement 18 in der geschlossenen Position entsprechend Fig. 2 augedeutet. Die vertikale Profilschiene 33 ist ebenso wie ein Dichtungselement 97 im Schnitt dargestellt. Das Dichtungsprofil 97 ist in einer hinterschnittenen Längsnut der vertikalen Profilschiene 33 befestigt und weist einen Arm 98 auf, welcher an der Rückseite des Steges 49 mit Überlappung anliegt. Der Arm 98 greift im Rahmen der Erfindung über einen wesentlichen Teil der unteren Führungsschiene 8 und natürlich auch entsprechend der oberen Profilschiene 10, so daß dieser Bereich zuverlässig abgedichtet werden kann. Wie ersichtlich, liegt das Türelement in der geschlossenen Position koaxial zur Führungsschiene 8. Die untere und die obere Profilschiene liegen koaxial hinter der unteren bzw. oberen Führungsschiene.

### Bezugszeichenliste

2 Duschwanne
4 hinterer Rand
6 gebogener Rand
8 untere Führungsschiene
10 obere Führungsschiene
12,14 Wandelement
13, 15 Seitenprofil
16, 18 Türelement
19 Steg von 13, 15
20 Einstiegsbereich
22,24 Raumwand
26 gebogener Bereich
28 obere Profilschiene
30 untere Profilschiene
31,33 vertikale Profilschiene
32 festes Führungselement
34 einstellbares Führungselement
35 Winkelbereich
36, 38 Abstand zu 40, 42
39 Abstand zwischen 32, 34
40,42 Längskante
44 Arm von 32
46,47 Führungsrolle
48 Führungsbahn
49 Steg
50,55 Gleiter
51 Breite
52 Führungsbahn
53 Höhe
54 Exzenterbolzen
56 Längsnut
58 Zapfen
60 Führungsrolle
62 Innenseite
64 Bohrung
66 Schlitz
68 Achse
70 Befestigungsteil
72 Rastarm
74 Rastnut
76 Schraube
78 vertikale Profilschiene
80 Steg
82,84 Kastenprofilteil
86,88 Radialebene
87,89 Drehachsen
90 Mittenebene
92 bis 94 Winkel
95 Kunststoffplatte
96 Linie
97 Dichtungselement
98 Arm
99 Länge

## Patentansprüche

1. Trennwand, insbesondere für eine Eckdusche, die einen abgerundeten Einstiegsbereich (20) aufweist, mit Türelementen, mittels welchen der Einstiegsbereich (20) abschließbar oder freigebbar ist, mit einer im Einstiegsbereich (20) _{.} gebogenen Führungsschiene (8, 10), in welcher die Türelemente (16, 18) mittels in einem ersten Abstand (39) zueinander angeordneten Führungselementen (32, 34) verschiebbar sind, und mit zwei jeweils an der Seite des Einstiegsbereiches (20) angeordneten ebenen Wandelementen (12, 14), mit welchen jeweils gerade Endbereiche der Führungsschiene (8, 10) verbunden sind und welche in einem rechten Winkel zueinander stehen, dadurch gekennzeichnet, daß nur zwei Türelemente (16, 18) vorgesehen sind, welche über ihre gesamte Breite koaxial zum gebogenen Teil der Führungsschiene (8, 10) jeweils gebogen sind und sich über einen Winkelbereich (35) zwischen 40 bis 50 Grad, im wesentlichen 45 Grad, erstrekken, daß die Führungselemente (32, 34) jedes Türelements (16, 18) von der benachbarten vertikalen Längskante (40,42) in einem vorgegebenen zweiten Abstand (36, 38) angeordnet sind, daß der zwischen den Führungselementen (32, 34) vorhandene erste Abstand (39) um einen Faktor zwischen 1,4 und 2, zweckmäßig zwischen 1,4 und 1,6, größer ist als der zweite Abstand (36, 38) und daß zur vertikalen Ausrichtung der Türelemente (16, 18) wenigstens das eine Führungselement (34), insbesondere mit einem Exzenterbolzen (54), in der Höhe einstellbar ausgebildet ist.

2. Trennwand nach Anspruch 1, dadurch gekennzeichnet, daß die Führungselemente (32, 34) in einer oberen Profilschiene (28) des Türelements (16, 18) angeordnet sind, daß die obere Profilschiene (28) im Inneren eine Hohlkammer sowie eine zur oberen Führungschiene (10) offene Längsnut (56) aufweist, durch welche die Führungselemente (32, 34) mit einem Arm (4) oder einem Zapfen (58) hindurchgreifen.

3. Trennwand nach Anspruch 2, dadurch gekennzeichnet, daß die Führungselemente (32, 34) in Längsrichtung der Profilschiene (28) in die Hohlkammer eingesetzt sind und insbesondere mittels einer Schraube (76) befestigt sind.

4. Trennwand nach einem der Ansprüche 1 bis 3, dadurch gekennzeichnet, daß die beiden jeweils den Einstiegsbereich (20) begrenzenden vertikalen Seitenprofile (13, 15) der Wandelemente (12, 14) einen Steg (49) aufweisen, an welchem im geschlossenen Zustand das zugeordnete Türelement (16, 18) über ein Dichtungselement (97) anliegt, welches von der Rückseite den Steg (19) überlappt und in den freien Raum zwischen der unteren Führungsschiene und der oberen Führungsschiene (10) mit einem Arm (98) hineinragt.

5. Trennwand nach einem der Ansprüche 1 bis 4, dadurch gekennzeichnet, daß die beiden Türelemente (16, 18) jeweils im wesentlichen die gleiche Breite aufweisen wie die feststehenden ebenen Wandelemente (12, 14).

6. Trennwand nach einem der Ansprüche 1 bis 5, dadurch gekennzeichnet, daß an der unteren Profilschiene (30) des Türelements (16,18) Gleiter (50, 55) im wesentlichen vertikal unterhalb der Führungselemente (32, 34) der oberen Profilschiene (38) angeordnet sind, welche Gleiter (50, 55) somit den gleichen ersten Abstand (39) zueinander aufweisen wie die genannten Führungselemente (32, 34).

7. Trennwand nach einem der Ansprüche 1 bis 6, dadurch gekennzeichnet, daß die Führungselemente (32, 34) und/oder an diesen angeordnete Führungsrollen bezüglich einer Radialebene (86, 88) zur Mittenebene (90) um einen Winkel (92, 94) verschwenkt angeordnet sind, welcher Winkel (92,94) insbesondere zwischen 3 bis 5°, bevorzugt näherungsweise 5° groß ist.

8. Trennwand nach einem der Ansprüche 1 bis 7, dadurch gekennzeichnet, daß die obere Führungsschiene (10) einen mittleren Steg (80) aufweist, der zwei vertikal beabstandete Kastenprofilteile (82, 84) miteinander verbindet, wobei die Gesamthöhe bevorzugt wenigstens zweimal größer als die Breite ist.

9. Trennwand nach einem der Ansprüche 2 bis 8, dadurch gekennzeichnet, daß der Exzenterbolzen (54) auf einer Außenfläche Zähne oder Rastnuten (74) aufweist, daß dem Exzenterbolzen (54) ein Befestigungsteil (70) zugeordnet ist, welcher mit wenigstens einem Rastarm (72) mittels Zähnen oder dergleichen in die Rastnuten (74) eingreift und/oder daß die Profilschiene (28) eine mit der Achse (68) des Exzenterbolzens (54) im wesentlichen fluchtende Bohrung (64) aufweist, durch welche ein Werkzeug, insbesondere in einen Schlitz (66) des Exzenterbolzens (54), einführbar ist.

10. Trennwand nach Anspruch 9, dadurch gekennzeichnet, daß der Befestigungsteil (70) mittels einer Schraube (76) oder dergleichen mit der Profilschiene (28) verbunden ist, und insbesondere mittels seiner beiden Rastarme (72) den Exzenterbolzen (54) in der oberen Profilschiene (28) festlegt.

## Revendications

1. Cloison, notamment pour une douche d'angle, qui présente une zone d'entrée arrondie (20), comprenant d'une part, des éléments de portes à l'aide desquels la zone d'entrée (20) peut être fermée ou dégagée, et un rail de guidage (8, 10) cintré dans la zone d'entrée (20) et dans lequel les éléments de portes (16, 18) peuvent se déplacer en translation à l'aide d'éléments de guidage (32, 43) disposés à une première distance d'écartement mutuel (39), et comprenant d'autre part deux éléments de cloison (12, 14) plans, disposés respectivement des deux côtés de la zone d'entrée (20), auxquels des zones d'extrémités rectilignes du rail de guidage (8, 10) sont assemblées, et qui forment un angle droit entre eux, caractérisée en ce qu'il n'est prévu que deux élément de portes (16, 18) qui sont cintrés sur toute leur largeur, coaxialement à la partie cintrée du rail de guidage (8, 10) et s'étendent sur une région angulaire (35) comprise entre 40 et 50° et sensiblement égale à 45°, en ce que les éléments de guidage (32, 34) de chaque éléments de porte (16, 18) sont disposés à une deuxième distance prédéterminée (36,38) de leur bord longitudinal vertical voisin (40, 42) en ce que la première distance (39) ménagée entre les éléments de guidage (32, 34) est supérieure à la deuxième distance (36, 38) d'un facteur compris entre 1,4 et 2 et aventageu- sement compris entre 1,4 et 1,6, et en ce que, pour permettre le réglage vertical des éléments de portes (16, 18), au moins un élément de guidage (34) est réalisé réglable en hauteur, en particulier à l'aide d'une broche à excentrique (54).

2. Cloison selon la revendication 1, caractérisée en ce que les éléments de guidage (32, 34) sont disposés dans un profilé supérieur (28) de l'élément de porte (16, 18), en ce que le profilé supérieur (28) présente intérieurement une chambre creuse ainsi qu'une rainure longitudinale (56) qui s'ouvre vers le rail de guidage supérieur (10), et à travers laquelle les éléments de guidage (32, 34) émergent per un bras (44) ou un tourillon (58).

3. Cloison selon la revendication 2, caractérisée en ce que les éléments de guidage (32, 34) sont engagés dans la chambre creuse par emmanchement dans la direction longitudinale du profilé (28) et sont en particulier fixés à l'aide d'une vis (76).

4. Cloison selon une des revendications 1 à 3, caractérisée en ce que les deux profilés latéraux verticaux (13, 15) des éléments (12, 14) de la cloison, qui délimitent la région d'entrée (20) présentent chacun une aile (19) contre laquelle l'élément de porte (16, 18) correspondant vient s'appuyer dans la configuration fermée avec interposition d'un élément d'étanchéité (17) qui recouvre l'aile (19) par la face arrière et s'engage par un bras (98) dans l'espace libre compris entre le rail de guidage inférieur et le rail de guidage supérieur (10).

5. Cloison selon une des revendications 1 à 4, caractérisée en ce que les deux éléments de portes (16,18) présentent chacun sensiblement la même largeur que les éléments plans et fixes (12, 14) de la cloison.

6. Cloison selon une des revendications 1 à 5, caractérisée en ce que, le long du profilé inférieur (30) de l'élément de porte (16, 18), sont disposés de patins (50, 55) situés sensiblement à la verticale au-dessous des éléments de guidage (32, 34) du profilé supérieur (28), lesquels patins (50, 55) présentant donc la même première distance d'écartement mutuel (39) que les éléments de guidage précités (32, 34).

7. Cloison selon une des revendications 1 à 6, caractérisée en ce que les éléments de guidage (32, 34) et/ou les galets de guidage agencés sur ces éléments sont diposés inclinés d'un certain angle (92, 94) par rapport au plan radial (86, 88) et se dirigeant vers le plan médian (90), lequel angle (92, 94) est en particulier d'une valeur comprise entre 3° et 5° et de préférence d'environ 5°.

8. Cloison selon une des revendications 1 à 7, caractérisée en ce que le rail de guidage supérieur (10) présente une nervure centrale (80) qui relie l'une à l'autre deux parties de profilés en caisson (82, 84) qui sont espacées selon la direction verticale, la hauteur totale étant de préférence au moins deux fois supérieure à la largeur.

9. Cloison selon une des revendications 2 à 8, caractérisée en ce que la broche à excentrique (54) présente sur une surface extérieure des dents ou encoches de verrouillage (74), en ce que à la broche à excentrique (54) est associée une pièce de fixation (70) qui s'engage par au moins un bras de verrouillage (72), et à l'aide de dents ou équivalents, dans les encoches de verrouillage (74) et/ou en ce que le profilé (28) présente un perçage (64) qui est sensiblement en coïncidence avec l'axe (68) de la broche à excentrique (54), perçage à travers lequel on peut introduire un outil, en particulier dans une fente (66) de la broche à excentrique (54).

10. Cloison selon la revendication 9, caractérisée en ce que la pièce de fixation (70) est fixée au profilé (28) à l'aide d'une vis (76) ou équivalent et en ce qu'elle bloque la broche à excentrique (54) dans le profilé supérieur (28), en particulier à l'aide de ses deux bras de verrouillage (72).

## Claims

1. A partition, more particularly for a corner shower, comprising a rounded entrance area (20), door elements by means of which said entrance area (20) can be closed off or opened, a guide-rail (8, 10) which is curved in the entrance area (20) and in which the door elements (16, 18) are displaceable by means of guide elements (32, 34) arranged at a first spacing (39) from one another, and with two flat wall elements (12,14) which are each arranged at the side of the entrance area (20) and to which straight end portions of the guide-rail (8, 10) are connected and which are at right angles to each other, characterised in that only two door elements (16, 18) are provided, each of which is curved over its entire width coaxially with respect to the curved part of the guide-rail (8, 10) and which extend over an angular range (35) of between 40 and 50°, substantially 45°, in that the guide elements (32, 34) of each door element (16, 18) are arranged at predetermined second spacing (36, 38) from the adjacent vertical longitudinal edge (40, 42), in that the first spacing (39) between the guide elements (32, 34) is greater than the second spacing (36, 38) by a factor of between 1.4 and 2, preferably between 1.4 and 1.6, and in that at least one guide element (34), more particularly having an eccentric pin (54), is constructed to be adjustable in height for the vertical alignment of the door elements (16, 18).

2. A partition according to claim 1, characterised in that the guide elements (32, 34) are arranged in an upper rail section (28) of the guide element (16, 18) and in that the upper rail section (28) has inside it a hollow chamber and a longitudinal groove (56) opening towards the upper guide-rail (10), through which the guide elements (32,34) pass by means of an arm (44) or a pin (58).

3. A partition according to claim 2, characterised in that the guide elements (32, 34) are inserted in the hollow chamber in the longitudinal direction of the rail section (28) and are secured in particular by means of a screw (76).

4. A partition according to any of claims 1 to 3, characterised in that the two vertical side profiles (13, 15) of the wall elements (12, 14) defining the entrance area (20) each comprise a web (49) on which the associated door element (16, 18) abuts via a sealing element (97) in the closed position, the sealing element overlapping said web (19) from the back and projecting with one arm (98) into the free space between the lower guide-rail and the upper guide-rail (10).

5. A partition according to any of claims 1 to 4, characterised in that the two door elements (16, 18) are of substantially the same width as the fixed flat wall elements (12, 14).

6. A partition according to any of claims 1 to 5, characterised in that sliding elements (50, 55) are arranged on the lower rail section (30) of the door element (16, 18) substantially vertically below the guide elements (32, 34) of the upper rail section (28), said sliding elements (50, 55) thus being at the same first spacing (39) from one another as the guide element (32, 34).

7. A partition according to any of claims 1 to 6, characterised in that the guide elements (32, 34) and/or guide rollers mounted thereon are offset, relative to a radially extending plane (86, 88), toward the central plane (90) by an angle (92, 94) which is, more particularly, between 3° and 5° and preferably approximately 5°.

8. A partition according to any of claims 1 to 7, characterised in that the upper guide-rail (10) has a central web (80) which connects two vertically spaced box profile parts (82, 84) to each other, the overall height preferably being at least twice as great as the width.

9. A partition according to any of claims 2 to 8, characterised in that the eccentric pin (54) has, on an outer surface, teeth or engaging grooves (74), in that the eccentric pin (54) has an associated fixing member (70) which engages with at least one locking arm (72) in the engaging grooves (74) by means of teeth or the like and/or in that the rail section (28) has a bore which is substantially aligned with the axis (68) of the eccentric pin (54), through which a tool can be inserted, more particularly into a slot (66) in the eccentric pin (54).

10. A partition according to claim 9, characterised in that the fixing member (70) is connected to the rail section (28) by means of a screw (76) or the like and secures the eccentric pin (54) in the upper rail section (28) more particularly by means of its two locking arms (72).
